# EUROPÄISCHE PATENTSCHRIFT

(11) **EP 3 679 315 B1**
(45) Veröffentlichungstag und Bekanntmachung des Hinweises auf die Patenterteilung: **18.08.2021**
(21) Anmeldenummer: 18762548.8
(22) Anmeldetag: 10.09.2018
(51) Int. Cl.: F42B 12/06, F42B 12/20, F42B 12/74, F42B 12/78

(54) **VOLLMANTEL-SICHERHEITSGESCHOSS, INSBESONDERE FÜR MEHRZWECKANWENDUNGEN**
FULL METAL JACKET SAFETY BULLET, IN PARTICULAR FOR MULTI-PURPOSE APPLICATIONS
PROJECTILE DE SÉCURITÉ BLINDÉ CONÇU EN PARTICULIER POUR DES APPLICATIONS POLYVALENTES

(30) Priorität: 09.09.2017 WO PCT/IB2017/055447
(43) Veröffentlichungstag der Anmeldung: 15.07.2020
(73) Patentinhaber: RUAG Ammotec AG, 3602 Thun (CH)
(72) Erfinder: MUSTER, Michael, 3600 Thun (CH)
(74) Vertreter: Schmid, Nils T.F.
(86) Internationale Anmeldenummer: PCT/EP2018/074315
(87) Internationale Veröffentlichungsnummer: WO 2019/048678

(56) Entgegenhaltungen:
- BE-A- 905 373
- DE-A1- 19 948 710
- US-A- 3 208 385
- US-A- 4 444 112

## Beschreibung

Die vorliegende Erfindung bezieht sich auf ein Vollmantel-Sicherheitsgeschoss nach dem Oberbegriff des Patentanspruchs.

Als Sicherheitsgeschoss ist ein Geschoss bezeichnet, welches nur eine minimale Sprengstoffmenge enthält und trotzdem als reines Durchschlagsgeschoss, Mehrzweckgeschoss, Sprenggeschoss oder Sprengbrandgeschoss, einsetzbar ist.

Die Sicherheit von Munitionskörpern ist nicht nur bei deren Manipulation sondern vor alle auch bei deren Transport von grosser Bedeutung. Der länderübergreifende Transport von militärischen Einrichtungen und von Munition unterliegt internationalen und nationalen Sicherheitsbestimmungen sowie nationalen Durchfuhrbestimmungen und erfordert daher, insbesondere in Friedenszeiten, langwierige und kostspielige Genehmigungsverfahren.

Geringe Mengen an Kleinkalibermunition sollten zudem öfters, aus zeitlichen und anderen Gründen, für lokale Schutz- und Verteidigungsaufgaben, aber auch für Testzwecke kurzfristig per Luftfracht verschickt werden. Hierzu existieren sehr strenge Sicherheitsbestimmungen, nämlich Bestimmungen und Transportklassifizierungen für Gefahrengut der IATA (International Air Transport Association) sowie der ICAO-TI (Sonderorganisation der UNO zur Internationalen Zivilluftfahrt). Die Einhaltung und Überwachung aller Vorschriften obliegt den Transporteuren und insbesondere den direkt den Mitgliedern der IATA und den Flughafen- und Zollbehörden.

So ist für den Lufttransport von auch nur geringen Mengen an Kleinkalibermunition eine erfolgreiche Sicherheitsprüfung der Transporteinrichtung nach UN-Empfehlungen nötig, damit diese Gefahrengüter eine Transportklassifizierung z.B. nach dem Klassifizierungscode 1.4 S (UN 0012 u.a. Patronen für Handfeuerwaffen) erhalten. In der erforderlichen Prüfungsbescheinigung ist die Verpackung im Detail beschrieben und die zu transportierende Höchstmenge (Stückzahl) an Munition festgelegt. Ebenfalls ist das Gefahrengut (Patronen inkl. Explosivstoff) auf eine Nettogesamtmasse von max. 25 kg begrenzt. Das Gesamtgewicht der Transporteinrichtung darf 50 kg nicht überschreiten, so dass auch für Schutzmassnahmen (Transportverpackungen etc.) relativ enge Grenzen gesetzt sind.

Konventionelle Sprengbrandgeschosse (engl. Incendiary shell) sind u.a. aus der US-PS 3 208 385 bekannt. Bei diesen Geschossen wird beim Aufschlag auf ein hartes Ziel ein fontseitiger Brandsatz initiiert. Ein dahinter befindlicher, hohler Geschosskörper ist mit einem weiteren Brandsatz gefüllt und enthält eine Sollbruchstelle, so dass bei dessen Eindringen ins Ziel beide Brandsätze wirken. Diese Art Munition wurde ab den 60er Jahren beispielsweise als Panzerbrandgeschoss eingesetzt.

Ein weiteres Sprengbrandgeschoss, ist aus der DE -OS- 2 323 798 bekannt, dieses enthält einen unterkalibrigen, zentralen Durchlagskern aus Hartmetall, welcher von einer Brandmasse ummantelt ist. Der Durchschlagskern ist auf einem kalibergleichen Heckteil aufgesetzt, das als Treibspiegel wirkt und im Ziel über eine Sollbruchstelle abgetrennt wird. Dem Durchlagskern ist ein Brandsatz vorgelagert, der gleichzeitig als Treffermarkierung dient.

Analog wirkende Sprengbrandgeschosse wurden später Mehrzweckgeschosse (DE -A1-27 27 970; US-PS 4 444 112; EP -A3- 0 531 697) genannt.

Ein gegenüber den oben aufgeführten Geschossen erhöhte Durchschlagsleistung wurde gemäss einer europäischen Patentanmeldung Nr. 16405018.9 erreicht. Gleichzeitig konnte der erzielte Durchmesser der Durchschlagsbohrung vergrössert werden, so dass sich der hydraulische Widerstand gegenüber dem Brandsatz verringerte und dieser somit auch im Innenbereich des Ziels wirksam ist.

Nachteilig, auch bei diesem verbesserten Geschoss im Kaliber 0.5 (12,7 mm), ist die Notwendigkeit einen Sprengsatz in der Grössenordnung von 1 g Gewicht zu verwenden und diesem zur sicheren Zündung auch noch hochsensitives Nitropenta beizumengen.

Es ist daher Aufgabe der Erfindung bei gleichbleibenden Zielwirkungen ein Geschoss mit reduzierter Sprengstoffmenge zu schaffen, dessen Sicherheit in der Produktion und Handhabung gegenüber dem Vorerwähntem erhöht ist. Dies ohne *per se* umweltgefährdende Materialien, wie Kerne aus Wolframkarbid oder stark pyrophore Brandsätze, wie zirkonhaltigen Massen, zu verwenden. Das Geschoss soll auch als Leuchtspur-Munition ausführbar sein.

Die Durchschlagsleistung, beispielsweise eines Mehrzwecksgeschosses sollen sowohl in Bezug auf die Durchschlagstiefe, als auch auf den Durchschlagsdurchmesser gegenüber der EP-Anmeldung Nr. 16405018.9 zumindest gleich oder sogar verbessert sein. Die Bohrung im Ziel soll für die Plasmen der Brandsätze einen nur geringen Strömungswiderstand darstellen. Die Innen- und Aussenballistik des Geschosses und die Zielgenauigkeit sollen ebenfalls zumindest gleich sein. Die Geschosskonstruktion soll kostengünstig und präzise aus wenigen Teilen herstellbar und mit konventionellen Mitteln und Verfahren in grossen Serien produzierbar sein. Das Geschoss muss auch zum Einsatz in Gewehrpatronen herstellbar sein. - In kleineren Stückzahlen sollen die Geschosse auch für Lufttransporte zugelassen sein.

Zusätzlich sollen bei einer eventuellen Verfehlung des Ziels und/oder bei sehr weichen Zielen keine gefährlichen Blingänger entstehen.

Diese Aufgabe ist durch die Merkmale des Patentanspruchs 1 gelöst.

Der hier genannte Durchschlagskern ist aus Fertigungs- und dynamischen Gründen vorzugsweise einstückig, kann aber auch mehrteilig sein. In jedem Fall ist der Übergangsbereich zwischen dem Frontteil und dem eigentlichen Durchschlagsteil zu Lenkung der resultierenden Schockwellen ausgebildet, so dass beim Eindringen in das Ziel auch ein phlegmatisierter Sprengstoff, ohne weitere Hilfsmittel (wie Zündketten, sensitive Explosivstoffe, etc.) initiiert wird. Die resultierende Splitterwirkung im Frontteil des Durchschlagskerns erlaubt diesem mit der vollen kinetischen Energie massive Platten zu durchdringen.

Durch die gezielte Lenkung der beim Aufprall entstehenden Schockwellen lässt sich die Masse an Explosivstoff grundsätzlich reduzieren; es kann zudem auf das heute oft verwendete, gefährliche Nitropenta verzichtet werden.

Die unterschiedlichen Laufzeiten der einander entgegenwirkenden Schockwellen bewegen sich im Bereich von Mikrosekunden, so dass als Folge des Beharrungsvermögens des Explosivstoffs dessen extrem hohe Verdichtung und damit eine sichere Initiierung unmittelbar erfolgt.

Die Menge des Explosivstoffs lässt sich im Erfindungsgegenstand beträchtlich reduzieren, wie reproduzierbare Schiessversuche auf verschiedene Ziele mit einem Mehrzweckgeschoss des Kalibers 0.5 ergaben, dies ohne Blindgänger, Deflagrationen oder Verpuffungen.

In abhängigen Ansprüchen sind vorteilhafte Weiterbildungen des Erfindungsgegenstands beschrieben.

Eine einfache Lenkung von Schockwellen erfolgt nach Anspruch 2 durch umlaufende Kerben am Vollmantel.

Besonders effizient sind Einschnürungen mit frontseitigen Flächen am Durchschlagskern zur wirkungsvollen Reflektion von Schockwellen nach Anspruch 3.

Bei einer bevorzugten Ausführung der Erfindung ist eine frontseitige Fläche, also diejenige Fläche, welche die Reflexion der Schockwellen hin zur Ausnehmung 5 veranlasst und ausrichtet, als obere Keilfläche insbesondere einer keilförmigen ersten und/oder zweiten Einschnürung ausgebildet. Vorzugsweise ist die obere Keilfläche flach, eben ausgebildet und insbesondere hinsichtlich gegenüber der Axialrichtung (F) (Schussrichtung) kegelstumpfförmig. Alternativ kann die obere Keilfläche zumindest teilweise, vorzugsweise vollständig, konvex, vorzugsweise parabolförmig (von der Außenseite des Durchschlagskerns betrachtet), gestaltet sein, um die Schockwellen auf den Explosivstoff in der Ausnehmung zu bündeln.

Vorzugsweise kann zusätzlich auch die weitere untere Fläche der keilförmigen Einschnürung entweder flach, eben oder konvex, insbesondere parabolförmig, ausgebildet sein.

Die Ausrichtung der frontseitigen Flächen am Durchschlagskern erfolgt in einfachster Weise, in dem diese geometrisch ermittelt wird, durch eine Mittellinie, welche zum Zielpunkt führt. - Dieser ist der vorher bestimmte Punkt, wo eine Schockwelleneinleitung am effizientesten ist; Anspruch 5.

Bewährt haben sich heckseitige Kegelflächen mit einem Kegelwinkel gemäss Anspruch 6, wobei dessen geometrische Spitze dem vorerwähnten Zielpunkt entspricht.

Die im Anspruch 7 erwähnte Doppelfunktion der ersten keilförmigen Einschnürung ist sehr platzsparend und hat sich als äusserst wirksam erwiesen.

Durch eine gehärtete Stahlspitze erfolgt ein gutes Eindringen im Ziel, das durch das Einsetzen eines Titanstifts, nach Art einer Vorbohrung, gesteigert wird. Dieser harte Stift bewirkt eine hohe Flächenpressung am Ziel, so dass kaum Abpraller entstehen; Anspruch 8.

Die Ausgestaltung nach Anspruch 9, ergibt eine hochwirksame, kontinuierlich abbrennende Markierladung und wird daher als Leuchtspur genutzt.

Die pyrotechnische Mischung nach Anspruch 10 ergibt eine gute Zielmarkierung, wie sie insbesondere bei Mehrzweckgeschossen gewünscht ist.

Bei einer bevorzugten Ausführung der Erfindung ist das Frontteil des Durchschlagskerns, insbesondere ein Napfteil mit der frontseitigen, sacklochartigen Ausnehmung zum Befüllen mit Explosivstoff, und ein Mittelteil des Durchschlagskerns aus einem Stück, insbesondere einem Metallstück, gefertigt, insbesondere gedreht. Vorzugsweise ist das Metallstück aus einfachem Stahl gebildet, ohne insbesondere einen Magnesium-Kobalt-Zusatz aufzuweisen. Das Mittel- und Heckteil des Durchschlagskerns ist von dem Frontteil durch die erste Einschnürung voneinander in Axialrichtung begrenzt.

Bei einer Weiterbildung der Erfindung weist eine heckseitige Endstirnfläche des Durchschlagskerns eine plane oder ebene Fläche oder alternativ eine konvexe, vorzugsweise parabolförmige Form auf, um insbesondere Schockwellen im Wesentlichen in Axialrichtung durch den Durchschlagskern hindurch hin zur Ausnehmung im Frontteil zu reflektieren und auszurichten, vorzugsweise zu bündeln.

Die Verwendungsansprüche 13 bis 17 zeigen einen enorm breiten Verwendungsbereich des Erfindungsgegenstands auf.

Mit den erfindungsgemäßen Maßnahmen ergab sich ein wesentlicher Fertigungsvorteil dahingehend, dass anstatt dem üblichen hochwertigen Magnesium-Kobalt-Metallgemisch ein einfaches Stahlmaterial eingesetzt werden kann, um die gewünschte Funktion des Sicherheitsgeschosses zu erreichen. Im Besonderen ergab die keilförmige Einschnürung oder Nut, welche den Frontteil von dem Mittelteil des Durchschlagskerns abgrenzt, eine Konzentration der Deformationskräfte.

Besonders vorteilhaft ist die Ausgestaltung des Durchschlagskerns im Frontteil im Hinblick auf die Form der Ausnehmung, welche aufgrund der Materialschwächung als eine Soll-Knautschzone dient, was insbesondere die Möglichkeit bereitstellt, ein einfaches Stahlmaterial für den Durchschlagskern zu verwenden.

Überraschenderweise kann durch das erfindungsgemäße Vollmantel-Sicherungsgeschoss ein erfolgreicher Winkeldurchschuss erreicht werden, selbst bei winkeliger Anschussrichtung, insbesondere in einem 45°-Winkel. Dabei unterstützt besonders die Knautschzone des Frontteils in Form des Aufnahmenapfes, nämlich die sacklochartige Ausnehmung.

Vorzugsweise sind die im Bereich der Ausnehmung angeordneten umlaufenden Schwächungen, insbesondere Rillen oder Kerben, vorgesehen, die auch axial oder spiralförmig ausgerichtet sein können.

Nachfolgend werden an Hand von Zeichnungen Ausführungsbeispiele des Erfindungsgegenstands erläutert, wobei für gleichwirkende Teile gleiche Bezugszeichen verwendet sind.

Es zeigen:
- Fig. 1: ein Durchschlagsgeschoss mit einem hochphlegmatisierten Explosivstoff,
- Fig. 2: das Durchschlagsgeschoss nach Fig. 1, in vereinfachter Darstellung, mit eingezeichneten Schockwellenfronten, unmittelbar beim Aufprall auf ein Ziel,
- Fig. 3: eine Ausschnittsvergrösserung aus Fig. 2, im Frontteil des Durchschlagsteils mit den resultierenden Schockwellenfronten,
- Fig. 4: den Heckteil eines Mehrzweckgeschosses mit einer Markierladung,
- Fig. 5: das Zusammenfügen (Montage) der Einzelteile in einem Mehrzweckgeschoss, in der Variante nach Fig. 4 und
- Fig. 6: das zu Patronierung bereite Geschoss.

In Figur 1 ist an einem Durchschlagsgeschoss vom Kaliber 0.5 dessen Vollmantel mit 1 bezeichnet; dieses Geschoss wird in einem üblichen Lauf (nicht dargestellt) in Flugrichtung F abgeschossen. Der Vollmantel 1 weist eine abgeplattete Spitze 2 auf. In der Geschossspitze eingelagert ist eine ogivförmige, gehärtete Stahlspitze 4 mit einem frontseitigen, zentralen Titanstift 3. Anschliessend an die Stahlspitze 4 ist ein einstückiger Durchschlagskern 6 mit einer sacklochförmigen Ausnehmung 5 vorgesehen, deren Kegelflächen mit 5a und die Spitze mit 5b bezeichnet sind. In der Ausnehmung 5 ist ein hochphlegmatisierter Explosivstoff 5' eingepresst. Der Frontbereich 6' des Durchschlagskern 6 weist eine erste keilförmige Einschnürung 10, eine Eindrehung auf, in die eine Buchse 7 aus Kunststoff ragt, welche im Mittelteil den Durchschlagskern 6 seitlich ummantelt. Die Buchse 7 ist heckseitig abgeschnitten und lässt zwischen dem Vollmantel 1 und dem Durchschlagskern 6 einen Luftraum 8 frei, der sich innenballistisch positiv auswirkt. Eine zweite analoge keilförmige Einschnürung 11 befindet sich vor dem Heckbereich des Durchschlagskerns 6, wobei hier die obere Keilfläche 11' gegenüber der Horizontalen einen relativ kleinen spitzen Winkel bildet. Heckseitig ist eine Verjüngung 15 vorgesehen, die zur Einführung des Geschosses in eine übliche Patrone dienlich und gleichzeitig aerodynamisch vorteilhaft ist. Abgeschlossen ist das Geschoss, durch eine heckseitige Dichtscheibe 9, die bei dessen notorisch bekannter Bördelung 16 eingelegt wird. Der Vollmantel 1 weist im Frontbereich 6' des Durchschlagskerns 6 umlaufende Kerben 1' (Eindrehungen) auf.

Die verwendeten Materialien sind als solche an sich bekannt; sie ergeben im Erfindungsgegenstand überraschende Wirkungen. Als Stahlspitze 4 ist ein üblicher Feinkornstahl mit einer Härte von 57 HRC geeignet. Der dort frontseitig eingelegte Titanstift 3 von 1,2 mm Durchmesser wirkt im Ziel Z nach Art einer Vor-Bohrung und verhindert Abpraller. An Stelle von Titan eignen sich auch Titancarbid oder Titannitrid, so genannte Cermets. Als Explosivstoff ist insbesondere ein solcher aus einem "plastic bonded explosive" (= PBX) oder vom Typ Nitramin geeignet, ist aber selbstverständlich nicht auf diese beschränkt. Die Buchse 7 kann mehrere Funktionen ausüben, insbesondere wenn sie als Metallcompound ausgeführt ist. Einerseits kann sie der Dämpfung von Schwingungen dienen und auf Grund ihrer Elastizität die Laufabnutzung reduzieren und andererseits auch, mit beispielsweise Titanpulver vermischt, beim Aufschlag im Ziel einen Blitz erzeugen, der als Trefferanzeige dient. Zudem kann die gezielte Beimengung von Metallpulver auch zur Optimierung der Schwerpunktslage des Geschosses nützlich sein.

Die Kerben 1' sowie die keilförmigen Einschnürungen 10 wirken analog zum Erfindungsgegenstand nach der europäischen Patentanmeldung Nr. 16405018.9 splitterbildend und erhöhen die Durchschlagsleistung des Kerns 6. Anderseits dienen sie hier zusätzlich der Schockwellenlenkung wie nachfolgend in Fig. 2 gezeigt wird.

Zur Vereinfachung ist der Titanstift 3 in Fig. 2 nicht eingezeichnet. Die beim Aufprall am Ziel sich bildende zentrale Schockwellenfront S1 erfährt am Übergang zum Explosivstoff 5' eine Dispersion, wobei gleichzeitig die seitlichen Wellen an den Kerben 1' des Vollmantels 1 als Wellenfronten S3 reflektiert werden. Die zweite keilförmige Einschnürung 11 im Durchschlagskern 6 reflektiert an ihrer Keilfläche 11' seitliche, zum Zentrum laufende Wellenfronten S2', die sich mit den Wellenfronten S1 überlagern und über die erste keilförmige Einschnürung 10 verstärkt im Explosivstoff 5' als Druckwellen wirken; vgl. Fig. 3, eine vergrösserte Darstellung im Frontteil 6' des Durchschlagskerns.

Diese Wirkung, nämlich die mehrseitige Kompression des hochphlegmatisierten Explosivstoffs bewirkt dessen gesamten Abbrand mit stark erhöhter Geschwindigkeit. - Die kristallinen Wirkstoffe, das eigentliche Explosiv, treten schlagartig und allseitig in Kontakt mit einander und werden dadurch gleichzeitig initiiert. Dies erlaubt eine Reduktion der Sprengstoffmenge, bei gleicher Splitterleistung, in der Grössenordnung von 70 % gegenüber dem Geschoss nach der EP-Anmeldung Nr. 16405018.9. Der im vorliegenden Patentanspruch gewählte Begriff "Explosivstoff' lässt erkennen, dass gegenüber allgemein verwendeten Sprengstoffen auch weitere Stoffe in Frage kommen, die bisher nicht oder nur über längere Zündketten initiierbar waren. Darunter fallen auch Stoffe die *per se* nicht als Explosivstoffe gelten, d.h. Stoffe, die auch ohne konventionelle Phlegmatisierung hochphlegmatisch sind und nur durch speziell hohe Drucke und spezifische Druckverläufe detonierbar werden. - Wichtig ist hierbei vor allem die resultierende erhöhte Sicherheit, sowohl bei der Produktion, dem Transport aber auch bei der Manipulation der Munition am Einsatzort. - Die reduzierte Menge Explosivstoff begünstigt die Einhaltung von internationalen Transportvorschriften, was bei dringenden Fronteinsätzen sehr wichtig sein kann.

Die in einem erfindungsgemässen Geschoss resultierenden Bedingungen zur Initiierung des Explosivstoffs entstehen nur bei Aufprall auf ein Ziel (Z). Daraus resultiert, dass Blindgänger - die aus welchen Gründen auch immer entstehen können - völlig ungefährlich sind, wodurch, ein weiterer nicht unerheblicher Beitrag zur Munitionssicherheit entsteht.

Die erfindungsgemässe Konstruktion ermöglicht den Bau von neuen Geschosstypen mit spezifischen Wirkungen im Ziel, wie das nachfolgende Beispiel andeutet.

Die Variante eines Mehrzweckgeschosses ist aus der Ausschnittsdarstellung Fig. 4 ersichtlich. Hier ist eine Hülse 14 aus Tombak, die mit einer Spitze versehen ist, in einer sacklochartigen Ausnehmung 12 am Heck des Durchschlagskerns 6 eingelegt. Gezündet wird eine Markierladung 13, welche in die Hülse 14 eingepresst, beim Abschuss durch die - nicht gezeichnete Patrone - über die heckseitige Dichtung 9 und über einen kleinen Anzündsatz 13'. Diese thermisch günstige Konstruktion zeichnet sich durch einen gleichmässigen Abbrand, über die gesamte Flugdistanz des Geschosses aus und dient als zuverlässig wirkende Leuchtspur.

Die Figuren 5 und 6 zeigen die für ein Mehrzweckgeschoss verwendeten Komponenten in Perspektivdarstellung:
In den Vollmantel 1, Fig. 5, wird als erstes die ogivförmige Spitze 4 eingelegt. Danach folgt der Durchschlagskern 6, in den vorher im Frontbereich 6' der Explosivstoff 5' eingepresst wurde und die elastische Buchse 7 eingeklinkt ist. - Diese Buchse 7 weist mindestens einen radialen Schlitz 7' auf, was die Montage erleichtert und Deformationen im Mantel 1 verhindert. Heckseitig im Durchschlagskern 6 befinden sich die Hülse 14 und die Markierladung 13; vgl. Fig. 4.

Anschliessend wird die Dichtung 9 eingelegt und die Heckseite des ganzen Geschosses mit einer Bördelung 16 versehen, siehe Fig. 6.

Der Erfindungsgegenstand stellt eine offene Konstruktion dar, d.h. diese kann auf verschiedenste Art modifiziert, mit unterschiedlichen Materialien kombiniert und an den beabsichtigten, spezifischen Einsatzzweck angepasst werden, so u.a. auch mittels Einlagen aus Metallsplittern. Nach den Modellgesetzen dürften auch Mittel- und Grosskaliberwaffen in analoger Weise realisierbar sein.

Zur Erhöhung der Durchschlagsleistung, insbesondere bei grösseren Kalibern kann der zylindrische Schaft des Durchschlagskerns 6 ebenfalls ogivenförmig ausgestaltet sein.

Praktische Versuche, im Vergleich mit analogen Geschossen haben gezeigt, dass sich die Menge Explosivstoff auf etwa ein Drittel reduzieren lässt.

Grundsätzlich ist der Erfindungsgegenstand nicht auf polizeiliche und militärische Anwendungen beschränkt: Im Maschinenbau, Bergbau, Hoch- und Tiefbau, aber auch bei der Explorierung von Rohstoffen sind laufend Durchschläge und Bohrungen zu erstellen, die aus Sicherheits- und Umweltgründen nur unter minimalem Einsatz von Explosivstoffen erfolgen sollten. Die Verwendungsansprüche 13 bis 17 umreissen diese Einsätze, aber keinesfalls abschliessend.

### Bezugszeichenliste

- 1: Vollmantel (Durchschlags- bzw. Mehrzweckgeschoss)
- 1': Kerben (umlaufend) in 1
- 2: abgeplattete Spitze
- 3: Titanstift (ev. Titancarbid)
- 4: Stahlspitze (gehärtet)
- 5: sacklochförmige Ausnehmung in 6
- 5a: Kegelflächen von 5
- 5b: Spitze von 5
- 5': Explosivstoff (PBX / Nitramin)
- 6: Durchschlagskern
- 6': Frontbereich von 6
- 7: elastische Buchse (Kunststoff / Metall-Compound)
- 7': Schlitz in 7
- 8: Luftraum (ringförmig)
- 9: Heckscheibe (Dichtung)
- 10: erste keilförmige Einschnürung (Eindrehung)
- 11: zweite keilförmige Einschnürung (Eindrehung)
- 11': obere Keilfläche von 11
- 12: sacklochartige Ausnehmung in 6
- 12': Spitze der Ausnehmung 12
- 13: Markierladung (Leuchtspur)
- 13': Anzündsatz zu 13
- 14: Hülse
- 15: Verjüngung
- 16: Bördelung
- F: Flugrichtung des Geschosses
- S1-S3: Schockwellenfronten
- Z: Ziel

## Patentansprüche

1. Vollmantel-Sicherheitsgeschoss mit einem Vollmantel (1) und mit einem zentralen, im Vollmantel (1) zentrierten Durchschlagskern (6) mit einer frontseitigen, sacklochartigen Ausnehmung (5), die mit einem Explosivstoff (5') ausgefüllt ist, wobei der Durchschlagskern (6) wenigstens eine erste und eine zweite keilförmige Einschnürung (10, 11) aufweist, wobei der Vollmantel (1) im Frontbereich (6') des Durchschlagskerns (6) umlaufende Kerben (1') aufweist, wobei beim Aufprall auf ein Ziel die resultierende zentralen Schockwellen fortseitig auf den Explosivstoff (5') wirken und die Ausnehmung im Durchschlagskern (6) im Innern des Ziels zersplittert, wobei an den umlaufenden Kerben (1') und/oder keilförmigen Einschnürungen (10,11) Schockwellen (S1,S2) am Vollmantel (1) und/oder im Durchschlagskern (6) reflektiert sind und wobei diese den Explosivstoff (5), durch gegenläufige Schockwellen (S1,S3;S2'), beaufschlagen, so dass einander entgegen wirkende Kompressionen entstehen, die den Explosivstoff (5) direkt initiieren.

2. Vollmantel-Sicherheitsgeschoss nach Anspruch 1, **dadurch gekennzeichnet, dass** ein Teil der aussen liegende Schockwellen (S1) von umlaufenden Kerben (1') des Vollmantel (1) auf die Ausnehmung (5b) gelenkt sind.

3. Vollmantel-Sicherheitsgeschoss nach Anspruch 1 oder 2, **dadurch gekennzeichnet, dass** ein Teil der aussen liegenden Schockwellen (S1) an einer frontseitigen Fläche (11') der zweiten Einschnürung (11) des Durchschlagskerns (6) reflektiert und auf die heckseitige Spitze (5b) der Ausnehmung (5) gelenkt sind.

4. Vollmantel-Sicherheitsgeschoss nach Anspruch 1 bis 3, **dadurch gekennzeichnet, dass** eine frontseitige Fläche (11') der ersten und/oder zweiten Einschnürung (11) eine obere Keilfläche ist, die insbesondere flach oder konvex geformt ist.

5. Vollmantel-Sicherheitsgeschoss nach einem der vorstehenden Ansprüche, **dadurch gekennzeichnet, dass** eine fronseitige Fläche (11') der zweiten Einschnürung orthogonal zur präsumptiven, reflektierten Schockwelle (S2') ausgerichtet ist.

6. Vollmantel-Sicherheitsgeschoss nach einem der vorstehenden Ansprüche, **dadurch gekennzeichnet, dass** die Ausnehmung (5) eine heckseitige Kegelfläche (5a) mit einer Spitze (5b) bildet, wobei der resultierende Kegelwinkel 90° bis 130°, vorzugsweise 120° beträgt.

7. Vollmantel-Sicherheitsgeschoss nach einem der vorstehenden Ansprüche, **dadurch gekennzeichnet, dass** die erste keilförmige Einschnürung (10) derart ausgebildet ist, dass sie die Hauptamplituden der reflektierten Schockwelle (S2') durchlassen und optimale Sollbruchstellen im Ziel (Z) sind.

8. Vollmantel-Sicherheitsgeschoss nach einem der vorstehenden Ansprüche, **dadurch gekennzeichnet, dass** die Stahlspitze (4) gehärtet ist und einen zentralen Titanstift (3) enthält.

9. Vollmantel-Sicherheitsgeschoss nach einem der vorstehenden Ansprüche, **dadurch gekennzeichnet, dass** das im Durchschlagskern (6) heckseitig eine sacklochartige Ausnehmung (12) vorgesehen ist, in die eine metallische Hülse (14) eingelegt ist, welche eine Markierladung (13) enthält.

10. Vollmantel-Sicherheitsgeschoss nach einem der vorstehenden Ansprüche, **dadurch gekennzeichnet, dass** die elastische Buchse (7) aus einer pyrotechnischen Mischung besteht, wobei eine Polymermatrix, vorzugsweise Polyetherketone, eingelagerte Metallpulver, wie Titan, Magnesium, Aluminium oder Zirkon und/oder Mischungen davon enthält.

11. Vollmantel-Sicherheitsgeschoss nach einem der vorstehenden Ansprüche, **dadurch gekennzeichnet, dass** der Durchschlagskern (6) und ein die frontseitige, sacklochartige Ausnehmung (5) bildendes Frontteil (6') aus einem Stück, insbesondere Metallstück, gefertigt ist, wobei insbesondere der einstückige Durchschlagskern (6) aus Stahl vorzugsweise ohne einen Magnesiumkobaltzusatz gebildet ist.

12. Vollmantel-Sicherheitsgeschoss nach einem der vorstehenden Ansprüche, **dadurch gekennzeichnet, dass** eine heckseitige Stirnfläche des Durchschlagkerns eben oder konvex ausgebildet ist, insbesondere sodass Schockwellen (S2) hin zur Ausnehmung (5) gebündelt werden.

13. Verwendung eines Vollmantel-Sicherheitsgeschosses nach Anspruch 1 bis 8 zur gezielten Arretierung von Fluchtfahrzeugen.

14. Verwendung eines Vollmantel-Sicherheitsgeschosses nach Anspruch 1 bis 12 als Mehrzweckgeschoss gegen leicht gepanzerte Objekte.

15. Verwendung eines Vollmantel-Sicherheitsgeschosses nach Anspruch 1 bis 12, in der Fertigungs- und Reparatur-Technik und im Rettungswesen, zur Bildung von Bohrlöchern ohne Werkzeugmaschinen.

16. Verwendung eines Vollmantel-Sicherheitsgeschosses nach Anspruch 1 bis 12, im Bergbau, im Hoch- und Tiefbau zur Vorbereitung von Sprenglöchern, Abflussbohrungen, Injektionen und Druckentlastungen.

17. Verwendung eines Vollmantel-Sicherheitsgeschosses nach Anspruch 1 bis 12 zum stufenweisen Vortrieb von Bohrlöchern bei der Exploration von Rohstoffen.

## Claims

1. Full jacket safety projectile with a full jacket (1) and a central penetration core (6) centered in the full jacket with a front-sided, blind hole-like recess (5) being filled with an explosive agent (5'), wherein the penetration core (6) having at least one first and one second wedge-shaped constriction (10, 11), wherein the full jacket (1) has circumferential notches (1') in the front region (6') of the penetrating core (6), wherein on impact on a target the resulting central shockwave acting front-sided on the explosive agent (5') and the recess in the penetration core (6) splinters inside the target, wherein at the circumferential notches (1') and/or wedge-shaped constrictions (11, 12) shockwaves (S1, S2) are reflected at the full jacket (1) and/or in the penetration core (6) and wherein that the same are impinging the explosive agent (5), by opposingly directed shockwaves (S1, S3; S2'), so that compressions counteracting to each other are evolving, which are directly initiating the explosive agent (5).

2. Full jacket safety projectile according to claim 1, **characterized in that** a part of the outer lying shockwaves (Si) being guided from circumferential notches (1') of the full jacket (1) to the recess (5b).

3. Full jacket safety projectile according to claim 1 or 2, **characterized in that** a part of the outer lying shockwaves (S1) being reflected on a front-sided face (11') of the second constriction (11) of the penetration core (6) and being guided to a rear-sided tip (5b) of the recess (5).

4. Full jacket safety projectile according to claim 1 to 3, **characterized in that** a front-sided face (11') of the first and/or second constriction (11) being an upper wedge face, which is particularly formed flatly or convexly.

5. Full jacket safety projectile according to one of the preceding claims, **characterized in that** a front-sided face (11') of the second constriction being aligned orthogonally to the presumptive, reflected shockwave (S2').

6. Full jacket safety projectile according to one of the preceding claims, **characterized in that** the recess (5) forming a rear-sided cone face (5a) with a tip (5b), wherein the resulting cone angle is 90° to 130°, preferably 120°.

7. Full jacket safety projectile according to one of the preceding claims, **characterized in that** the first wedge-shaped constriction (10) being formed in such a way that they let the main amplitudes of the reflected shockwave (S2') to pass through and that they are optimal predetermined breaking points (Z).

8. Full jacket safety projectile according to one of the preceding claims, **characterized in that** the steel tip (4) being hardened and containing a central titanium pin (3).

9. Full jacket safety projectile according to one of the preceding claims, **characterized in that** the penetration core (6) providing a blind hole-like recess (12) at the rear side, in which a metallic sleeve (14) is introduced, which contains a marking charge (13).

10. Full jacket safety projectile according to one of the preceding claims, **characterized in that** the elastic sleeve (7) comprises a pyrotechnical mixture, wherein a polymer matrix, preferably polyether ketone, contains embedded metal powder, like titanium, magnesium, aluminum or zirconium and/or mixtures of the same.

11. Full jacket safety projectile according to one of the preceding claims, **characterized in that** the penetration core (6) and a front part (6') forming the front-sided, blind hole-like recess (5) being made in one piece, particularly metal piece, wherein particularly the one-pieced penetration core (6) is formed of steel preferably without a magnesium cobalt additive.

12. Full jacket safety projectile according to one of the preceding claims, **characterized in that** a rear-sided front face of the penetration core being formed evenly or convexly, particularly **in that** shockwaves (S2) are focused towards the recess (5).

13. Use of a full jacket safety projectile according to claim 1 to 8 for the specific arrest of getaway vehicles.

14. Use of a full jacket safety projectile according to claim 1 to 12 as multipurpose projectile against lightly armored objects.

15. Use of a full jacket safety projectile according to claim 1 to 12 in the manufacturing or repair technology and in rescue services, for forming drill holes without tool machines.

16. Use of a full jacket safety projectile according to claim 1 to 12 in mining, in civil engineering for the preparation of blast holes, outlet bores, injections and pressure releases.

17. Use of a full jacket safety projectile according to claim 1 to 12 for the stepwise drift of bore holes during the exploration of raw materials.

## Revendications

1. Projectile de sécurité blindée avec un chemisage complet (1) et avec un noyau de pénétration (6) centré dans le chemisage (1) avec une cavité (5) frontale, de type trou borgne, qui est remplie avec une matière explosive (5'), sachant que le noyau de pénétration (6) comporte au moins une première et une deuxième striction cunéiforme (10, 11), sachant que le chemisage (1) comporte des encoches périphériques (1') dans la zone frontale (6') du noyau de pénétration (6), sachant que lors de l'impact sur une cible, les ondes de choc centrales résultantes agissent frontalement sur la matière explosive (5') et la cavité dans le noyau de pénétration (6) se fragmente à l'intérieur de la cible,
sachant que sur les encoches périphériques (1') et/ou
les strictions cunéiformes (10, 11), les ondes de choc (S1, S2) sont réfléchies sur le chemisage (1) et/ou dans le noyau de pénétration (6) et sachant que celles-ci sollicitent la matière explosive (5) par des ondes de choc opposées (S1, S3 ; S2') de telle manière qu'il se créée des compressions interagissant l'une contre l'autre, qui amorcent directement la matière explosive (5).

2. Projectile de sécurité blindé selon la revendication 1, **caractérisé en ce qu'**une partie des ondes de choc (S1) situées à l'extérieur des encoches périphériques (1') du chemisage (1) est dirigée sur la cavité (5b).

3. Projectile de sécurité blindé selon la revendication 1 ou 2, **caractérisé en ce qu'**une partie des ondes de choc (S1) situées à l'extérieur est réfléchie sur une surface frontale (11') de la deuxième striction (11) du noyau de pénétration (6) et est dirigée sur la pointe arrière (5b) de la cavité (5).

4. Projectile de sécurité blindé selon les revendications 1 à 3, **caractérisé en ce qu'**une surface frontale (11') de la première et/ou deuxième striction (11) est une face cunéiforme supérieure, qui est formée en particulier plate ou convexe.

5. Projectile de sécurité blindé selon l'une quelconque des revendications précédentes, **caractérisé en ce qu'**une face frontale (11') de la deuxième striction est orientée de façon orthogonale à l'onde de choc (S2') réfléchie, présomptive.

6. Projectile de sécurité blindé selon l'une quelconque des revendications précédentes, **caractérisé en ce que** la cavité (5) forme une surface conique arrière (5a) avec une pointe (5b), sachant que l'angle conique résultant est de 90° à 130°, de préférence 120°.

7. Projectile de sécurité blindé selon l'une quelconque des revendications précédentes, **caractérisé en ce que** la première striction cunéiforme (10) est constituée de telle manière que les amplitudes principales de l'onde de choc réfléchie (S2') la traversent et que des points de rupture théoriques optimaux sont dans la cible (Z).

8. Projectile de sécurité blindé selon l'une quelconque des revendications précédentes, **caractérisé en ce que** la pointe d'acier (4) est trempée et contient une tige de titane (3) centrale.

9. Projectile de sécurité blindée selon l'une quelconque des revendications précédentes, **caractérisé en ce que** dans le noyau de pénétration (6), une cavité (12) de type trou borgne est prévue côté arrière, dans laquelle un manchon métallique (14) est inséré, lequel contient une charge de marquage (13).

10. Projectile de sécurité blindé selon l'une quelconque des revendications précédentes, **caractérisé en ce que** la douille (7) élastique est composée d'un mélange pyrotechnique, sachant qu'une matrice polymère contient de préférence de la polyéthercétone, de la poudre métallique intégrée, comme du titane, du magnésium, de l'aluminium ou du zircon et/ou des mélanges de ceux-ci.

11. Projectile de sécurité blindé selon l'une quelconque des revendications précédentes, **caractérisé en ce que** le noyau de pénétration (6) et une partie frontale (6') formant la cavité (5) de type trou borgne sont fabriquées à partir d'une pièce, en particulier d'une pièce métallique, sachant en particulier que le noyau de pénétration (6) monobloc est formé d'acier, de préférence sans une addition de cobalt de magnésium.

12. Projectile de sécurité blindé selon l'une quelconque des revendications précédentes, **caractérisé en ce qu'**une surface frontale du côté arrière du noyau de pénétration est formée plane ou convexe, en particulier de telle manière que des ondes de choc (S2) sont focalisées vers la cavité (5).

13. Utilisation d'un projectile de sécurité blindé selon les revendications 1 à 8 destiné à l'arrêt visé de véhicules en fuite.

14. Utilisation d'un projectile de sécurité blindé selon les revendications 1 à 12 en tant que projectile à usage multiple contre des objets légèrement blindés.

15. Utilisation d'un projectile de sécurité blindée selon les revendications 1 à 12 dans la technique de fabrication et de réparation et dans les services de sauvetage pour la formation de trous de perçage sans machines-outils.

16. Utilisation d'un projectile de sécurité blindée selon les revendications 1 à 12 dans l'exploitation minière, dans le bâtiment et travaux publics pour la préparation de trous de mine, de trous d'écoulement, d'injections et de décharges sous pression.

17. Utilisation d'un projectile de sécurité blindée selon les revendications 1 à 12 pour le creusement progressif de trous de perçage lors de l'exploration de matières premières.
